# EUROPÄISCHE PATENTANMELDUNG

(11) **EP 3 900 796 A1**
(43) Veröffentlichungstag der Anmeldung: **27.10.2021**
(21) Anmeldenummer: 21157272.2
(22) Anmeldetag: 16.02.2021
(51) Int. Cl.: A62B 18/02

(54) **SCHUTZMASKE**

(30) Priorität: 20.04.2020 DE 102020110723
(71) Anmelder: Rhodius GmbH, 91781 Weissenburg (DE)
(72) Erfinder: Kopetzky, Robert, 91207 Lauf (DE); Maierhofer, Gunter, 90587 Veitsbronn (DE)
(74) Vertreter: Manitz Finsterwald Patent- und Rechtsanwaltspartnerschaft mbB

(57) **Zusammenfassung**

Eine Schutzmaske umfasst einen Maskenkörper, ein Halteelement sowie einen Luftzuführungskanal und einen Luftabführungskanal. Zur Filterung sind Filter vorgesehen, die mit dem Maskenkörper strömungstechnisch verbunden sind.

## Beschreibung

Die vorliegende Erfindung betrifft eine Schutzmaske, die vor einem Einatmen oder einer Verbreitung von Mikropartikeln, insbesondere vor einer Verbreitung von auf Mikropartikeln transportierten Viren schützt.

Aus dem Stand der Technik sind einfache MNS Masken bekannt, bei welchen Mund und Nase mit einem Tuch bedeckt werden. Das Tuch fungiert jedoch nicht als Einlass- oder Auslassfilter im eigentlichen Sinne, da die Maske nicht dicht zum Körper abschließt. Derartige Masken verhindern lediglich, dass beim Husten oder Niesen Tröpfchen in die Luft geschleudert werden. Sie dienen somit vorrangig dem Fremdschutz und nur sehr bedingt dem Eigenschutz.

Dichte Schutzmasken werden in Europa z.B. mit FFP1, FFP2 oder FFP3 zertifiziert. Sie dienen vorrangig dem Eigenschutz. Der Fremdschutz ist nur gegeben wenn kein Auslassventil verbaut wird. Dieses ist jedoch nötig um den Atemkomfort zu erhöhen. Ein weiteres Problem der Masken ohne Ventil ist, dass sie schnell durchfeuchten und gewechselt werden müssen.

Bei den vorstehend beschriebenen MNS-Masken ist der Maskenkörper auch gleichzeitig der Filter. Es gibt jedoch auch Masken bei denen externe, austauschbare Filter verwendet werden (z.B. Gasmasken). Diese beschränken sich jedoch auf das Filtern der einströmenden Luft. Strömungstechnisch stellt stellen diese einfachen Systeme keine gute Lösung dar. Der Filter wird nicht gleichmäßig angeströmt und es kann bei weitem nicht die ganze und ohnehin beschränkte Fläche genutzt werden.

Da schließlich die bekannten Masken relativ große Teile des Gesichts verdecken, führt dies zudem zu einer geringen Akzeptanz in der Bevölkerung, wenn diese als Alltagsmasken verwendet werden sollen.

Es ist die Aufgabe der vorliegenden Erfindung, eine Schutzmaske mit verbesserter Schutzwirkung zu schaffen, die bei gutem Tragekomfort eine verbesserte Filterwirkung aufweist.

Die Lösung dieser Aufgabe erfolgt durch die Merkmale des Anspruchs 1 und insbesondere durch eine Schutzmaske mit einem Maskenkörper, der zur abgedichteten Anlage über Nase und Mund ausgebildet ist. Zum Befestigen des Maskenkörpers am Kopf eines Menschen ist zumindest ein Halteelement vorgesehen. Die Zuführung von Atemluft in das Innere des Maskenkörpers erfolgt über einen Luftzuführungskanal und die Abführung der Atemluft über einen Luftabführungskanal, der mit einem Auslassventil versehen ist und der getrennt von dem Luftzuführungskanal ausgebildet ist. Weiterhin ist ein Auslassfilter vorgesehen, der mit dem Maskenkörper über den Luftabführungskanal strömungstechnisch verbunden ist, der jedoch nicht in den Maskenkörper integriert ist.

Durch die getrennte Ausbildung von Maskenkörper und Auslassfilter kann der Auslassfilter mit einem sehr geringen Strömungswiderstand ausgebildet werden, was das Atmen erleichtert. Auch kann das Volumen des Auslassfilters sehr groß gewählt werden, ohne dass dies den Tragekomfort beeinträchtigt. Weiterhin lässt sich der Maskenkörper verglichen zu MNS-Masken deutlich kleiner ausbilden, so dass die Bereitschaft zum Tragen der Schutzmaske erhöht ist. Schließlich kommt es bei der erfindungsgemäßen Schutzmaske - im Gegensatz zu anderen Masken - nicht zu einem Beschlagen von Brillengläsern, was den Tragekomfort weiter erhöht.

Vorteilhafte Ausführungsformen der Erfindung sind in der Beschreibung, der Zeichnung sowie den Unteransprüchen beschrieben.

Nach einer ersten vorteilhaften Ausführungsform kann ein Einlassfilter vorgesehen sein, der mit dem Maskenkörper über den Luftzuführungskanal strömungstechnisch verbunden ist, der jedoch nicht in den Maskenkörper integriert ist. Hierdurch ist sowohl der Träger der Schutzmaske wie auch dessen Umgebung gegen die Verbreitung von Schadstoffen geschützt, da diese aufgrund des Einlassfilters weder in die Atemwege des Trägers gelangen noch aufgrund des Auslassfilters aus dem Körper des Trägers in die Umgebung verbreitet werden können.

Nach einer weiteren vorteilhaften Ausführungsform ist der Auslassfilter und/oder der Einlassfilter zur Anlage um den Hals ausgebildet, insbesondere gekrümmt bzw. gebogen. Hierdurch lässt sich ein außerordentlich großes Filtervolumen bereitstellen, ohne dass der Tragekomfort beeinträchtigt wird. Der oder die Auslassfilter können so ausgebildet werden, dass sich diese an den Hals des Trägers anschmiegen und beispielsweise als Halskrause getragen werden können. Hierdurch lastet das Gewicht der Filter nicht am Kopf des Trägers bzw. am Maskenkörper oder am Halteelement der Schutzmaske, sondern letztlich auf den Schultern des Trägers.

Nach einer weiteren vorteilhaften Ausführungsform kann der Auslassfilter und/oder der Einlassfilter von einem Textil oder Gewebe umhüllt sein. Dies stellt einerseits einen Schutz für den jeweiligen Filter dar. Zum anderen ergibt sich ein außerordentlich ansprechendes Äußeres, was wiederum die Akzeptanz erhöht. Das Gewebe oder Textil kann beispielsweise eine vernähte Schutzhülle für den oder die Filter bilden aber auch als Schal oder als Halstuch um die Filter gewickelt oder gewunden sein. Denkbar sind auch Lösungen, bei denen ein Schal oder Halstuch mittels zumindest einem Befestigungsmittel an einer Stelle mit dem Filter oder den Filtern verbunden ist, so dass der Träger der Schutzmaske das Halstuch oder den Schal noch nach eigenen Vorstellungen drapieren und auch auswechseln kann.

Nach einer weiteren vorteilhaften Ausführungsform kann der Auslassfilter und/oder der Einlassfilter mit einem Halstrageband versehen sein, wodurch der oder die Filter um den Hals getragen werden kann/können. Mit einem solchen Halstrageband lassen sich die Filter unter einem Pullover oder einem Sakko oder einem Hemd auf einfache Weise am Körper befestigen, wobei hier auch eine Aufbewahrung in einem Beutel, Netz oder ähnlichem in Frage kommt.

Nach einer weiteren vorteilhaften Ausführungsform kann der Maskenkörper aus Kunststoff und/oder transparent ausgebildet sein, beispielsweise als transparente Kunststoffschale. Hierdurch kann einerseits ein gutes Anliegen des Maskenkörpers am Gesicht des Trägers erzielt werden. Andererseits sind trotz Tragen der Schutzmaske Nase und Lippen des Trägers (d/m/w) nach wie vor erkennbar, was im Gegensatz zu großflächigen, opaken Masken ein wesentlich ansprechenderes Erscheinungsbild bewirkt. Grundsätzlich sind zwar transparente Maskenkörper aus dem Bereich von Beatmungsmasken für Rettungsdienste oder Krankenhäuser bekannt. Im Bereich von Schutzmasken für den Alltag wurden diese bislang jedoch nicht eingesetzt. Ein weiterer wesentlicher Vorteil eines Maskenkörpers aus Kunststoff ist, dass dieser problemlos und mehrfach gereinigt bzw. desinfiziert werden kann. Somit lässt sich die erfindungsgemäße Schutzmaske über einen langen Zeitraum wiederverwenden.

Nach einer weiteren vorteilhaften Ausführungsform kann der Luftzuführungskanal mit einem Einlassventil versehen sein. Auf ein solches Einlassventil kann verzichtet werden, wenn der Strömungswiderstand des Auslassfilters deutlich geringer als der des Einlassfilters ist. In anderen Fällen sorgt das Einlassventil jedoch dafür, dass die beiden Filter jeweils nur in einer Richtung von Atem luft durchströmt werden.

Wie eingangs bereits ausgeführt, kann das Volumen der Filter aufgrund der vom Maskenkörper getrennten Anordnung vergleichsweise groß gewählt werden. So kann das Volumen eines Filters nach einer weiteren vorteilhaften Ausführungsform mindestens 15 ml, insbesondere mindestens 25 ml, insbesondere mindestens 50 ml und insbesondere zwischen 100 und 1000 ml betragen. So kann durch eine gekrümmte und um den Hals liegende Ausbildung des Filters oder der Filter ohne Weiteres ein Volumen zwischen 500 und 1000 ml, insbesondere zwischen 600 und 800 ml je Filter bereitgestellt werden, was den Strömungswiderstand mit zunehmender Filtergröße entsprechend verringert und dadurch den Atemkomfort erhöht.

Nach einer weiteren vorteilhaften Ausführungsform kann ein Verschluss vorgesehen sein, mit dem der Einlassfilter und der Auslassfilter aneinander koppelbar sind. Hierdurch lässt sich die Schutzmaske bei geöffnetem Verschluss um den Hals eines Trägers anlegen. Anschließend können die beiden Filter durch den Verschluss aneinander gekoppelt werden, beispielsweise mit Hilfe eines Klettverschlusses, eines Magnetverschlusses, mit Haken und Ösen oder dergleichen.

Nach einer weiteren vorteilhaften Ausführungsform kann der Luftabführungskanal und/oder der Luftzuführungskanal zumindest eine lösbare Steckverbindung aufweisen. Hierdurch lässt sich zumindest einer der Filter von dem Maskenkörper lösen, so dass ein Anlegen der Schutzmaske auch dann problemlos möglich ist, wenn der oder die Filter einen nahezu geschlossenen Ring um den Hals des Trägers bilden.

Nach einer weiteren vorteilhaften Ausführungsform kann der Luftzuführungskanal einen Luftschlauch für eine externe Luftzuführung aufweisen, der mindestens 50 cm lang ist. Bei dieser Ausführungsform muss die Luft nicht durch einen Einlassfilter geführt werden, sondern kann extern, beispielsweise über einen Steckanschluss zugeführt werden. Eine solche Ausführungsform eignet sich beispielsweise für Taxifahrer, Busfahrer, etc. In diesem Fall kann für den Luftschlauch im Fahrzeug ein Luftzuführungsanschluss vorgesehen sein, der die Luft von außen zuführt. Ein Fremdschutz für die weiteren Insassen des Fahrzeugs ist über den Auslassfilter dennoch gegeben.

Nachfolgend wird die vorliegende Erfindung rein beispielhaft anhand einer vorteilhaften Ausführungsform und unter Bezugnahme auf die beigefügten Zeichnungen beschrieben. Es zeigen:
- Fig. 1: eine erste schematische Ausführungsform einer Schutzmaske; und
- Fig. 2: eine schematische Darstellung einer weiteren Ausführungsform einer Schutzmaske.

Wie Fig. 1 verdeutlicht, umfasst die dort dargestellte Schutzmaske einen Maskenkörper 10, der zur abgedichteten Anlage über Nase und Mund ausgebildet ist. Der Maskenkörper 10 ist mit Hilfe zumindest eines Halteelements 12, bei dem dargestellten Ausführungsbeispiel ein elastisches Band, am Kopf des Trägers befestigt. Zum Zuführen von Atemluft in das Innere des (aufgesetzten) Maskenkörpers 10 ist ein schlauchförmiger Luftzuführungskanal 14 vorgesehen, der ein Einlassventil 20 aufweist. In gleicher Weise ist ein Luftabführungskanal 16 vorgesehen, der ein Auslassventil 18 aufweist, durch das (bei geschlossenem Einlassventil) Atemluft ausgestoßen werden kann. Die Ventile 18 und 20 können als einfache Rückschlagventile ausgebildet sein und bewirken, dass Atemluft jeweils nur in eine Strömungsrichtung durch den Einlasskanal 14 oder den Auslasskanal 16 strömt.

Zur Filterung der eingeatmeten wie auch der ausgeatmeten Luft ist am Einlass des Einlasskanals 14 ein Einlassfilter 24 vorgesehen und am Auslass des Auslasskanals 16 ist ein Auslassfilter 22 vorgesehen, die beide mit dem Maskenkörper strömungstechnisch verbunden, jedoch nicht in den Maskenkörper integriert sind.

Wie Fig. 1 verdeutlicht, können Einlassfilter 24 und Auslassfilter 22 mit einem relativ großen Volumen ausgebildet werden, so dass der Einlassfilter 24 mit einer vergleichsweise großen Einströmfläche 26 und der Auslassfilter 22 mit einer vergleichsweise großen Abströmfläche 28 ausgebildet werden kann.

Bei dem dargestellten Ausführungsbeispiel ist der Maskenkörper 10 transparent und aus Kunststoff ausgebildet, so dass Nase und Mund nach wie vor von außen erkennbar sind. Der Maskenkörper kann zudem eine angespritzte oder eingesetzte Dichtlippe, beispielsweise aus Silikongummi aufweisen, um ein dichtes Anliegen sicherzustellen.

Die beiden Filter 22 und 24 sind in der Ausführungsform von Fig. 1 lediglich rein schematisch dargestellt. Diese können insbesondere zur Anlage um den Hals des Trägers ausgebildet sein, insbesondere gebogen, gekrümmt oder als Teil eines Torus bzw. in Form eines Halsbandes, einer Halskrause oder eines Teils davon.

Sowohl Einlassfilter wie auch Auslassfilter sind so ausgebildet, dass Mikropartikel und Tröpfchen in einer Größe ausgefiltert werden, die als Träger für Viren, Bakterien, etc. ausreichend ist, beispielsweise Filter, die Tröpfchen und/oder Aerosole mit einer Größe von 5 µm, insbesondere 1 µm und insbesondere kleiner 1 µm ausfiltern können.

Fig. 2 zeigt eine weitere Ausführungsform einer Schutzmaske, wobei für gleiche Komponenten die gleichen Bezugszeichen verwendet sind.

Die in Fig. 2 dargestellte Ausführungsform entspricht im Wesentlichen derjenigen von Fig. 1, wobei jedoch bei dieser Ausführungsform Einlassfilter 24 und Auslassfilter 22 zur Anlage um den Hals ausgebildet sind, nämlich in Form eines gekrümmten Halsbandes bzw. einer Halskrause. An ihrem hinteren Ende, das in Fig. 2 nicht sichtbar ist, können die beiden Filter 22 und 24 über einen Verschluss lösbar miteinander verbunden werden, so dass die Schutzmaske um den Hals des Trägers angelegt werden kann. Alternativ oder zusätzlich kann der Luftabführungskanal 16 oder der Luftzuführungskanal 14 zumindest eine lösbare Steckverbindung aufweisen, beispielsweise im Bereich des Anschlusses an die Filter oder im Bereich des Anschlusses an den Maskenkörper 10.

Bei der in Fig. 2 dargestellten Ausführungsform sind Einlassventil 20 und Auslassventil 18 jeweils in den Luftzuführungskanal 14 und den Luftabführungskanal 16 integriert. Die beiden Kanäle 14 und 16 sind bei beiden Ausführungsformen durch hochflexible Kunststoffschläuche, beispielsweise Schläuche aus gerilltem Silikongummi oder ähnlichem hergestellt, so dass eine Kopfbewegung nicht dazu führt, dass der Maskenkörper 10 verrutscht.

Bei beiden Ausführungsformen können die Filter von einem Textil oder Gewebe umhüllt sein, um für eine zusätzliche Filterwirkung zu sorgen, die Filter zu schützen und ein ansprechendes Äußeres zu erreichen.

## Patentansprüche

1. Schutzmaske, umfassend
einen Maskenkörper (10), der zur abgedichteten Anlage über Nase und Mund ausgebildet ist,
zumindest ein Halteelement (12) zum Befestigen des Maskenkörpers am Kopf eines Menschen,
einen Luftzuführungskanal (14),
einen mit einem Auslassventil (18) versehenen Luftabführungskanal (16), der getrennt von dem Luftzuführungskanal (14) ausgebildet ist, und einen Auslassfilter (22), der mit dem Maskenkörper (10) über den Luftabführungskanal (16) strömungstechnisch verbunden ist, der jedoch nicht in den Maskenkörper (10) integriert ist.

2. Schutzmaske nach Anspruch 1,
**dadurch gekennzeichnet,**
**dass** ein Einlassfilter (24) vorgesehen ist, der mit dem Maskenkörper (10) über den Luftzuführungskanal (14) strömungstechnisch verbunden ist, der jedoch nicht in den Maskenkörper (10) integriert ist.

3. Schutzmaske nach Anspruch 1 oder 2,
**dadurch gekennzeichnet,**
**dass** der Auslassfilter (22) und/oder der Einlassfilter (24) mit einem Halstrageband versehen ist.

4. Schutzmaske nach einem der vorstehenden Ansprüche,
**dadurch gekennzeichnet,**
**dass** der Auslassfilter (22) und/oder der Einlassfilter (24) von einem Textil oder Gewebe umhüllt ist.

5. Schutzmaske nach einem der vorstehenden Ansprüche,
**dadurch gekennzeichnet,**
**dass** der Auslassfilter (22) und/oder der Einlassfilter (24) zur Anlage um den Hals ausgebildet sind, insbesondere gekrümmt, beispielsweise als Halskrause.

6. Schutzmaske nach einem der vorstehenden Ansprüche,
**dadurch gekennzeichnet,**
**dass** der Maskenkörper (10) transparent ist.

7. Schutzmaske nach einem der vorstehenden Ansprüche,
**dadurch gekennzeichnet,**
**dass** der Luftzuführungskanal (14) mit einem Einlassventil (20) versehen ist.

8. Schutzmaske nach einem der vorstehenden Ansprüche,
**dadurch gekennzeichnet,**
**dass** das Volumen eines Filters (22, 24) mindestens 15 ml, insbesondere mindestens 25 ml, insbesondere mindestens 50 ml und insbesondere zwischen 100 und 1000 ml beträgt.

9. Schutzmaske nach Anspruch 2,
**dadurch gekennzeichnet,**
**dass** ein Verschluss vorgesehen ist, mit dem der Einlassfilter (24) und der Auslassfilter (22) aneinander koppelbar sind.

10. Schutzmaske nach einem der vorstehenden Ansprüche,
**dadurch gekennzeichnet,**
**dass** der Luftabführungskanal (16) und/oder der Luftzuführungskanal (14) zumindest eine lösbare Steckverbindung aufweisen.

11. Schutzmaske nach Anspruch 1,
**dadurch gekennzeichnet,**
**dass** der Luftzuführungskanal (14) einen Luftschlauch für eine externe Luftzuführung aufweist, der mindestens 50 cm, insbesondere mindestens 75 cm lang ist.
